# EUROPÄISCHE PATENTSCHRIFT

(11) **EP 1 466 083 B1**
(45) Veröffentlichungstag und Bekanntmachung des Hinweises auf die Patenterteilung: **29.03.2006**
(21) Anmeldenummer: 03701471.9
(22) Anmeldetag: 08.01.2003
(51) Int. Cl.: F02B 77/08, F01L 13/02, F02P 5/00, G01P 3/00

(54) **VERFAHREN ZUR DREHRICHTUNGSUMKEHR BEI ZWEITAKTMOTOREN**
METHOD FOR REVERSING THE DIRECTION OF ROTATION OF A TWO-STROKE ENGINE
PROCEDE D'INVERSION DU SENS DE ROTATION DANS DES MOTEURS A DEUX TEMPS

(30) Priorität: 16.01.2002 DE 10201430
(43) Veröffentlichungstag der Anmeldung: 13.10.2004
(73) Patentinhaber: SIEMENS AKTIENGESELLSCHAFT, 80333 München (DE)
(72) Erfinder: BEIL, Reinhard, 65824 Schwalbach (DE); HERM, Thomas, 65329 Hohenstein (DE); KUTZNER, Frank, 63674 Altenstadt (DE)
(86) Internationale Anmeldenummer: PCT/DE2003/000025
(87) Internationale Veröffentlichungsnummer: WO 2003/060300

(56) Entgegenhaltungen:
- US-A- 6 034 525
- US-A- 6 039 010
- US-A- 6 098 574
- PATENT ABSTRACTS OF JAPAN vol. 012, no. 374 (M-749), 6. Oktober 1988 (1988-10-06) & JP 63 124863 A (KOMATSU ZENOA KK), 28. Mai 1988 (1988-05-28)
- "Ottomotor-Management" 1998 , ROBERT BOSCH GMBH , STUTTGART XP002241143 Seite 272, Spalte 2, Zeile 1 -Seite 274, Spalte 2, Zeile 22; Abbildungen 12,13

## Beschreibung

Die Erfindung befasst sich mit einem Verfahren zur Umkehr der Laufrichtung eines Zweitaktmotors, dessen Drehzahl und Kurbeltriebstellung mit Hilfe einer geeigneten Sensorik erfasst werden, wobei zur Umkehrung der Drehrichtung zunächst die Zündung und/oder die Kraftstoffzufuhr abgeschaltet werden und beim nachfolgenden Auslaufen des Motors bei Unterschreiten einer bestimmten Grenzdrehzahl und nach gegebenenfalls erfolgter Wiederaufnahme der Kraftstoffzufuhr eine gezielte Frühzündung gesetzt wird, die die Drehrichtung des Motors umkehrt, und nachfolgend die Zündung und die Kraftstoffzufuhr entsprechend der umgekehrten Laufrichtung gesteuert werden.

Ein solches Verfahren zur Umkehr der Laufrichtung eines Zweitaktmotors aus dem Betrieb heraus ist bereits bekannt. Die für die Steuerung notwendige Bestimmung der Laufrichtung erfolgt dabei mit wenigstens zwei Hall-Sensoren, wobei aus der zeitlichen Abfolge der Sensorsignale neben der Bestimmung der Drehzahl auch eine Drehrichtungs- und Positionsbestimmung der Kurbelwelle möglich ist. Neben den erhöhten Kosten für den zweiten Sensor erhöhen sich auch die Kosten für die Montage des zweiten Sensors, der ebenfalls an eine Steuerlogik anzuschließen ist.

Aus der US 6,098,574 ist ein gattungsgemäßes Verfahren zur Drehrichtungsumkehr eines Verbrennungsmotors bekannt, bei dem ein mit speziell gestuften Zähnen versehener induktiver Sensor in Verbindung mit einer Signalauswertung dazu dient, gleichzeitig die Drehzahl und die Winkelstellung des Motors sowie die Drehrichtung zu erfassen.

Die Aufgabe der vorliegenden Erfindung besteht darin, ein weiteres Verfahren zur Umkehr der Laufrichtung eines Zweitaktmotors zu schaffen, das mit nur einem Sensor arbeitet.

Erfindungsgemäß wird die Aufgabe durch ein Verfahren der eingangs beschriebenen Art gelöst, bei welchem ein einziger Sensor mit einem Inkrementalgeber mit einer bestimmten Anzahl gleichmäßig über einen Umfang verteilten Gebersegmenten und einer Lücke zusammenwirkt und mit Hilfe der Gebersegmente die augenblickliche Winkelgeschwindigkeit des Kurbeltriebes über den Umfang ermittelt und die Lücke zur Bestimmung der absoluten Kurbeltriebstellung ausgewertet wird, wobei beim Auslaufen des Motors mit Hilfe des Inkrementalgebers die durch die Kompressions- und Expansionsphasen wenigstens eines Brennraums des Motors bedingten Schwankungen der Winkelgeschwindigkeit des Kurbeltriebes während einer Umdrehung erfasst und einem bestimmten Gebersegment zugeordnet werden und aus der relativen Winkellage dieser Gebersegmente zu der Lücke die Drehrichtung bestimmt wird.

Das Verfahren nutzt die bei einem ohne Zündung und/oder Kraftstoffzufuhr auslaufenden Motor auftretenden zyklischen Schwankungen der Winkelgeschwindigkeit, die aus dem Abbremsen des Kurbeltriebes während der Kompressionsphasen und einem leichten Wiederbeschleunigen während der Expansionsphasen resultieren. Das Erfassen dieser Schwankungen wird durch den Einsatz eines Inkrementalgebers möglich, dessen Gebersegmente in bestimmtem Winkelabstand vorgesehen sind, so dass sich aus dem zeitlichen Abstand der ausgelösten Signale über den Umfang mehrfach während einer Umdrehung die exakte Winkelgeschwindigkeit bestimmen lässt. Während des Auslaufens treten als Beispiel lokale Maxima und Minima der Winkelgeschwindigkeit auf, die bestimmten Gebersegmenten zugeordnet werden können, beispielsweise durch Zählen der Impulse seit dem letzten Passieren der Lücke des Inkrementalgebers. Dadurch erhält man neben der Lücke eine weitere Information über die Winkelstellung des Kurbeltriebes, wobei das zugeordnete Geberelement je nach Drehrichtung des Motors eine unterschiedliche Segmentzahl von der Lücke entfernt liegt. Die Art des eingesetzten Sensors ist dabei unerheblich, es können sowohl Induktivsensoren als auch Hall-Sensoren, die beispielsweise mit Zähnen als Gebersegmenten zusammenwirken, oder auch sonstige Sensoren, beispielsweise optisch wirkende Sensoren eingesetzt werden, die mit einer Lochscheibe oder dergleichen als Inkrementalgeber zusammenwirken, wobei die Lücke in diesem Fall ein verschlossenes Loch ist.

Vorzugsweise wird nach einer erfolgten Drehrichtungsumkehr die Lage der Zünd- und gegebenenfalls Einspritzzeitpunkte der Kraftstoffzufuhr mit der Lücke des Inkrementalgebers neu synchronisiert. Dies kann zweckmäßig sein, um bei der Drehrichtungsumkehr eventuell entstehende Positionierungsfehler auszugleichen, da die Zahl der durch die Gebersegmente ausgelösten Impulse je nach Zahl der nach der Frühzündung noch infolge der Massenträgheit des Kurbeltriebes passierten Gebersegmente in Vorwärtsrichtung schwanken kann. In der Regel kann die Synchronisation bereits während der ersten Umdrehung in der Gegenrichtung vorgenommen werden.

Weiterhin kann das Verfahren in der Weise weitergebildet sein, dass nach der Frühzündung nach wenigen Sensorsignalen ein Drehzahlanstieg erwartet wird, bei dessen Ausbleiben der Motor abgeschaltet wird. Bei erfolgreicher Drehrichtungsumkehr wird der Motor bereits bei seiner ersten Umdrehung in neuer Drehrichtung stark beschleunigt, was mit Hilfe des Inkrementalgebers durch den Sensor erfassbar ist. Dieser bei einem fehlerhaften Überschreiten des oberen Totpunktes nach der Frühzündung in der vorherigen Drehrichtung ausbleibende Drehzahlanstieg kann als Signal für das Abschalten des Motors herangezogen werden, um zu vermeiden, dass der noch vorwärts laufende Motor durch einen bei der nachfolgenden Umdrehung völlig falschen Zündzeitpunkt beansprucht wird.

Besonders bevorzugt wird das Verfahren bei einem Zweizylindermotor verwendet, dessen Zylinder um 180° am Kurbeltrieb versetzt angeordnet sind, wobei nach der Drehrichtungsumkehr die Zuordnung, d. h. die Ansteuerung der Zündung und gegebenenfalls der Kraftstoffeinspritzung, zwischen dem ersten und dem zweiten Zylinder vertauscht wird. Denkbar wäre es zwar auch, die Ansteuerung der Zylinder rechnerisch zu verändern, jedoch ergibt sich durch das Vertauschen der besondere Vorteil, dass die meist ungefähr 90° vor dem oberen Totpunkt des ersten Zylinders mit Bezug auf die Vorwärtsdrehrichtung angeordnete Lücke des Inkrementalgebers auch beim Rückwärtslauf in relativ geringem Winkelabstand mit Bezug auf den tatsächlich dann beim zweiten Zylinder erfolgenden Zündvorgang liegt, wodurch sich Vorteile bei der Ansteuerung ergeben. Bei einem Einzylindermotor muss selbstverständlich nach der Drehrichtungsumkehr die Zündung und gegebenenfalls die Kraftstoffeinspritzung in einen geänderten Bezug zur Lage der Lücke des Inkrementalgebers gesetzt werden. Denkbar wäre unter Umständen auch das Vorsehen einer weiteren Lücke, die allerdings nicht die Positionsbestimmung des Kurbeltriebes in der zuvor beschriebenen Art und Weise erschweren darf.

Bei Mehrzylindermotoren kann je nach Versatz der den Zylindern zugeordneten Kröpfungen der Kurbelwelle die neue Zuordnung nach der Drehrichtungsumkehr durch paarweisen Tausch zwischen Zylindern geändert werden oder, beispielsweise bei einem Dreizylinder, wird die Zuordnung mit Bezug auf die Lükke des Inkrementalgebers neu bestimmt.

Ein weiterer Vorteil des Inkrementalgebers wird bei einer bevorzugten Weiterbildung des Verfahrens eingesetzt, wonach nach der Abgabe der Frühzündung die Zahl der den Sensor passierenden Gebersegmente des Inkrementalgebers gezählt und bei Überschreiten einer bestimmten Grenzanzahl der Motor abgeschaltet wird. Diese alternativ oder ergänzend zur Erfassung des Drehzahlanstieges mögliche Maßnahme kann ebenfalls zur Bewertung herangezogen werden, ob die Drehrichtungsumkehr des Motors erfolgreich war. Die Lücke des Inkrementalgebers liegt, wie bereits erwähnt, in der Regel bei bis ungefähr 90° vor dem oberen Totpunkt des Kolbens mit Bezug auf die Vorwärtsdrehrichtung. Die Frühzündung liegt beispielsweise bevorzugt ungefähr 50° vor dem oberen Totpunkt, d. h. ungefähr 4 bis 5 Gebersegmente nach der Lücke des Inkrementalgebers. Kehrt sich die Drehrichtung erfolgreich um, erfasst der Sensor bis zum erneuten Erreichen der Lücke auch bei Überschwingen infolge der Massenträgheit des Kurbeltriebes erheblich weniger Segmente, als bei einem Überschreiten des Totpunktes mit einem nachfolgenden 270°-Umlauf des Inkrementalgebers. Wird die Lücke nach einer Anzahl von Sensorimpulsen in einer Anzahl ungefähr gleich einem Viertel der Gesamtzahl der Gebersegmente erfasst, kann von einer erfolgreichen Drehrichtungsumkehr ausgegangen werden.

Gegenstand der vorliegenden Erfindung ist auch eine Sensorik, die eine Positionserfassung mit Hilfe eines über den Umfang gleichmäßig verteilte Gebersegmente aufweisenden Inkrementalgebers und einem Sensor ermöglicht. Erfindungsgemäß erfasst eine Steuerlogik beim nicht-angetriebenen Auslaufen des Motors durch die Kompressions- und Expansionsphasen des wenigstens einen Brennraums des Motors bedingte zyklische Schwankungen der erfassten Winkelgeschwindigkeit während eines Umlaufes und generiert durch Zuordnen dieser Schwankungen zu bestimmten Gebersegmenten des Inkrementalgebers eine Information über die Winkelstellung des Kurbeltriebes. Man kann mit einer solchen Sensorik, die sich zum Einsatz in verschiedenen Bereichen eignet, die Winkelstellung eines Kurbeltriebes bestimmen. Für den bevorzugten Einsatz bei einem Verfahren der zuvor beschriebenen Art weist der Inkrementalgeber vorzugsweise eine Lücke auf, die vorzugsweise durch Verkürzung oder Aussparung zweier Gebersegmente gebildet ist, die in Verbindung mit dem Sensor eine weitere Information über die Winkelstellung des Kurbeltriebes darstellt. Eine solche Sensorik ermöglicht mit der Zuordnung bestimmter Gradienten der Winkelgeschwindigkeit zu bestimmten Gebersegmenten und mit der Erfassung der Lücke neben einer Bestimmung der Momentandrehzahl und einer Bestimmung der Kurbeltriebstellung auch eine exakte Bestimmung der Drehrichtung, da der Winkelabstand zwischen dem ermittelten Gebersegment und der Lücke je nach Drehrichtung beim Auslaufen des Zweitaktmotors unterschiedlich ist.

Wie bereits erwähnt, ist die Lücke in Vorwärtslaufrichtung des Motors gesehen vorzugsweise 90° vor dem ersten oder einzigen Zylinders des Motors vorgesehen, um einerseits bei regulärem Lauf eine zeitnahe Auslösung der Zündimpulse zu ermöglichen und andererseits auch bei einer gewünschten Drehrichtungsumkehr noch den vorzugsweise ungefähr 50° vor dem oberen Totpunkt liegenden Frühzündung auslösen zu können.

Die im Fahrzeugbereich bisher verwendeten Inkrementalgeber besitzen in der Regel eine Aufteilung von 60 Zähnen über den Umfang, wobei die Lücke in der Regel zwei Zähne ausmacht, um sie mit Bestimmtheit erfassen zu können. Die erfindungsgemäße Sensorik weist vorzugsweise hingegen nur 36 über den Umfang verteilte Gebersegmente, vorzugsweise Zähne, auf, von denen zwei zur Bildung der Lücke weggelassen sind. Diese Anzahl von Gebersegmenten hat sich bei einer Anordnung an der Kurbelwelle eines Zweitaktmotors als vorteilhaft erwiesen, da sich bei einer üblichen Anzahl von 60 Zähnen eine zu hohe Interrupt-Belastung des Systems aufgrund der hohen Wiederholrate bei hohen Drehzahlen ergibt. Die Anzahl von ungefähr 36 Gebersegmenten hat sich dabei im Hinblick einerseits auf eine Senkung der Interrupt-Belastung des Systems und andererseits auf eine hinreichende Auflösung über den Umfang des Kurbeltriebes als besonders vorteilhaft erwiesen.

## Patentansprüche

1. Verfahren zur Umkehr der Laufrichtung eines Zweitaktmotors, dessen Drehzahl und Kurbeltriebstellung mit Hilfe einer geeigneten Sensorik erfasst werden, wobei zur Umkehr der Drehrichtung zunächst die Zündung und/oder die Kraftstoffzufuhr abgeschaltet werden und beim nachfolgenden Auslaufen des Motors bei Unterschreiten einer bestimmten Grenzdrehzahl und nach gegebenenfalls erfolgter Wiederaufnahme der Kraftstoffzufuhr eine gezielte Frühzündung gesetzt wird, die die Drehrichtung des Motors umkehrt und nachfolgend die Kraftstoffzufuhr und die Zündung entsprechend der umgekehrten Laufrichtung gesteuert werden, **dadurch gekennzeichnet, dass** ein einziger Sensor mit einem Inkrementalgeber mit einer bestimmten Anzahl gleichmäßig über einen Umfang verteilten Gebersegmenten und einer Lücke zusammenwirkt und mit Hilfe der Gebersegmente die augenblickliche Winkelgeschwindigkeit des Kurbeltriebes über den Umfang ermittelt und die Lücke zur Bestimmung der Kurbeltriebstellung ausgewertet wird, wobei beim Auslaufen des Motors mit Hilfe des Inkrementalgebers die durch die Kompressions- und Expansionsphasen des wenigstens einen Brennraumes des Motors bedingten Schwankungen der Winkelgeschwindigkeit des Kurbeltriebes während einer Umdrehung des Motors erfasst und einem bestimmten Gebersegment zugeordnet werden und aus der relativen Winkellage dieses Gebersegments zu der Lücke die Drehrichtung des Motors bestimmt wird.

2. Verfahren nach Anspruch 1, **dadurch gekennzeichnet, dass** nach einer Drehrichtungsumkehr die Lage der Zünd- und gegebenenfalls Einspritzzeitpunkte mit der Lücke des Inkrementalgebers neu synchronisiert wird.

3. Verfahren nach Anspruch 1 oder 2, **dadurch gekennzeichnet, dass** nach der Drehrichtungsumkehr nach einigen Sensorsignalen ein Drehzahlanstieg erwartet wird, bei dessen Ausbleiben der Motor abgeschaltet wird.

4. Verfahren nach Anspruch 1, **dadurch gekennzeichnet, dass** es bei einem Zweizylindermotor mit 180° am Kurbeltrieb versetzten Zylindern eingesetzt wird und nach einer Drehrichtungsumkehr die Zuordnung zwischen dem ersten und dem zweiten Zylinder vertauscht wird.

5. Verfahren nach einem der Ansprüche 1 bis 3, **dadurch gekennzeichnet, dass** bei einem Motor mit mehr als zwei Zylindern die Zuordnung zwischen um 180° am Kurbeltrieb zueinander versetzt angeordneten Zylindern paarweise getauscht wird oder bei abweichendem Versatz der Zylinder die Zuordnung entsprechend dem Versatz mit Bezug auf die Lücke neu bestimmt wird.

6. Verfahren nach einem der Ansprüche 1 bis 3, **dadurch gekennzeichnet, dass** bei einem Einzylindermotor entsprechend der Lage der Lücke die Zuordnung entsprechend der Lage der Lücke bezüglich des oberen Totpunktes des Kolbens nach der Drehrichtungsumkehr steuerungstechnisch verzögert wird.

7. Verfahren nach einem der vorhergehenden Ansprüche, **dadurch gekennzeichnet, dass** nach der Abgabe der Frühzündung die Zahl der den Sensor passierenden Gebersegmente des Inkrementalgebers gezählt und bei Überschreiten einer bestimmten Grenzanzahl der Motor abgeschaltet wird.

8. Sensorik, insbesondere zur Verwendung bei einem der Verfahren nach einem der Ansprüche 1 bis 7, mit einem Sensor, einem an einem rotierenden Bauteil eines Zweitaktmotors mit einem über den Umfang gleichmäßig verteilte Gebersegmente aufweisenden Inkrementalgebers und einer Steuerlogik, **dadurch gekennzeichnet, dass** der Inkrementalgeber eine Lücke aufweist, die eine Information über eine Winkelstellung des Kurbeltriebes darstellt, und dass die Steuerlogik mit Hilfe der Gebersegmente die augenblickliche Winkelgeschwindigkeit des Kurbeltriebes über den Umfang ermittelt, mit Hilfe des Inkrementalgebers beim Auslaufen des Motors durch die Kompressions- und Expansionsphasen des wenigstens einen Brennraums bedingte zyklische Schwankungen der erfassten Winkelgeschwindigkeit während eines Umlaufes erfasst und durch Zuordnung zu bestimmten Gebersegmenten des Inkrementalgebers eine Information über die Winkelstellung des Kurbeltriebes generiert sowie durch Zählen der durch die Gebersegmente ausgelösten Steuersignale zwischen der Lücke und der rechnerisch bestimmten Kurbeltriebstellung die Drehrichtung des Motors ermittelt.

9. Sensorik nach Anspruch 8, **dadurch gekennzeichnet, dass** die Lücke in Vorwärtslaufrichtung des Motors gesehen 90° vor dem ersten oder einzigen Zylinder des Motors vorgesehen ist.

10. Sensorik nach einem der Ansprüche 8 oder 9, **dadurch gekennzeichnet, dass** der Inkrementalgeber aus 36 Gebersegmenten besteht, von denen zwei zur Bildung der Lücke verkürzt oder ausgespart sind.

11. Sensorik nach einem der Ansprüche 8 bis 10, **dadurch gekennzeichnet, dass** der Sensor ein Induktivsensor ist.

12. Sensorik nach einem der Ansprüche 8 bis 11, **dadurch gekennzeichnet, dass** der Sensor ein Hall-Sensor ist.

## Claims

1. Method for reversing the direction of rotation of a two-stroke engine whose rotational speed and crank mechanism position are sensed using a suitable sensor system, in which, in order to reverse the direction of rotation the ignition and/or the fuel supply is first switched off and when the engine subsequently coasts a targeted early ignition is set when a specific limiting rotation speed is undershot and after, if appropriate, the fuel supply has been resumed, which early ignition reverses the direction of rotation of the engine, and the fuel supply and ignition are subsequently controlled in accordance with the reversed direction of rotation, **characterized in that** a single sensor interacts with an incremental transducer with a specific number of transducer segments which are distributed uniformly over a circumference, and with a gap, and the instantaneous angular speed of the crank mechanism over the circumference is determined using the transducer segments and the gap is evaluated in order to determine the crank mechanism position, in which method, when the engine coasts, the fluctuations in the angular speed of the crank mechanism which are caused by the compression and expansion phases of the at least one combustion chamber of the engine are sensed during one rotation of the engine and are assigned to a specific transducer segment, and the direction of rotation of the engine is determined from the relative angular position of this transducer segment with respect to the gap.

2. Method according to Claim 1, **characterized in that**, after a reversal of the direction of rotation, the position of the ignition times and, if appropriate, injection times are resynchronized with the gap of the incremental transducer.

3. Method according to Claim 1 or 2, **characterized in that**, after the reversal of the direction of rotation, a rise in the rotational speed is anticipated after a number of sensor signals, the engine being switched off if said rise fails to occur.

4. Method according to Claim 1, **characterized in that** it is used in a two-cylinder engine with cylinders which are offset 180° on the crank mechanism, and the assignment between the first and second cylinders is interchanged after a reversal of the direction of rotation.

5. Method according to one of Claims 1 to 3, **characterized in that**, in an engine with more than two cylinders, the assignment between cylinders which are arranged offset with respect to one another by 180° on the crank mechanism is interchanged in pairs, or when the offset of the cylinders deviates the assignment is redetermined in accordance with the offset with respect to the gap.

6. Method according to one of Claims 1 to 3, **characterized in that**, in a single-cylinder engine, in accordance with the position of the gap the assignment in accordance with the position of the gap with respect to the upper dead center of the piston is delayed by control means after the reversal of the direction of rotation.

7. Method according to one of the preceding claims, **characterized in that**, after the early ignition is output, the number of transducer segments of the incremental transducer which match the sensor is counted, and when a specific limiting number is exceeded the engine is switched off.

8. Sensor system, in particular for use in one of the methods according to one of Claims 1 to 7, with a sensor, an incremental transducer having transducer segments on a rotating component of a two-stroke engine which are distributed uniformly over the circumference, and with a control logic, **characterized in that** the incremental transducer has a gap which provides information about an angular position of the crank mechanism, and **in that** the control logic determines, using the transducer segments, the instantaneous angular speed of the crank mechanism over the circumference, senses, using the incremental transducer, cyclical fluctuations in the sensed angular speed during one rotation which are caused by the compression and expansion phases of the at least one combustion chamber when the engine coasts, and generates information about the angular position of the crank mechanism by assignment to specific transducer segments of the incremental transducer, and determines the direction of rotation of the engine by counting, between the gap and the computationally determined crank mechanism position, the control signals which are triggered by the transducer segments.

9. Sensor system according to Claim 8, **characterized in that** the gap is provided 90° before the first or single cylinder of the engine, viewed in the forward running direction of the engine.

10. Sensor system according to one of Claims 8 or 9, **characterized in that** the incremental transducer is composed of 36 transducer segments, two of which are shortened or cut away to form the gap.

11. Sensor system according to one of Claims 8 to 10, **characterized in that** the sensor is an inductive sensor.

12. Sensor system according to one of Claims 8 to 11, **characterized in that** the sensor is a Hall sensor.

## Revendications

1. Procédé d'inversion du sens de rotation d'un moteur à deux temps, dont la vitesse de rotation et la position du vilebrequin est détectée à l'aide d'un système sensoriel approprié, et au cours duquel, pour l'inversion du sens de rotation, d'abord l'allumage et / ou l'alimentation en carburant sont interrompus, puis, pendant la poursuite de la rotation du moteur en diminution de vitesse qui suit, lorsqu'une certaine vitesse de rotation limite est dépassée vers le bas et, le cas échéant, après un rétablissement de l'alimentation en carburant, un allumage prématuré voulu est déclenché et provoque l'inversion du sens de rotation du moteur et, ensuite, l'alimentation en carburant et l'allumage sont contrôlés en concordance avec le sens de rotation inversé, **caractérisé par le fait qu'**un seul capteur concoure avec un codeur incrémental, comportant un certain nombre de segments codeurs répartis régulièrement sur une circonférence et une lacune entre les segments codeurs, et, à l'aide des segments codeurs, la vitesse angulaire en temps réel du vilebrequin est déterminée sur la circonférence et la lacune entre les segments codeurs est appréciée pour déterminer la position du vilebrequin, alors que, pendant la poursuite de la rotation du moteur en diminution de vitesse, à l'aide du codeur incrémental, on détecte les variations, qui sont dues aux phases de compression et d'expansion dans la au moins une chambre de combustion du moteur, de la vitesse angulaire du vilebrequin pendant une rotation du moteur et sont affectées chacune à un segment codeur déterminé et, à partir de la position angulaire relative de ce segment codeur par rapport à la lacune entre les segments codeurs, on détermine le sens de rotation du moteur.

2. Procédé selon la revendication 1 **caractérisé par le fait que**, après une inversion du sens de rotation, la position des points d'allumage et, le cas échéant, des points d'injection est resynchronisée avec la lacune entre les segments codeurs du codeur incrémental.

3. Procédé selon la revendication 1 ou 2 **caractérisé par le fait que**, après l'inversion du sens de rotation, après quelques signaux du capteur, on escompte une augmentation de la vitesse de rotation et si elle ne se produit pas, on arrête le moteur.

4. Procédé selon la revendication 1 **caractérisé par le fait qu'**il est mis en oeuvre sur un moteur à deux cylindres ayant des cylindres décalés de 180° sur le vilebrequin et, après une inversion du sens de rotation, l'affectation est interchangée entre le premier et le deuxième cylindre.

5. Procédé selon l'une des revendications 1 à 3 **caractérisé par le fait que**, dans le cas d'un moteur ayant plus de deux cylindres, l'affectation est interchangée paire par paire entre des cylindres disposés décalés l'un par rapport à l'autre de 180° sur le vilebrequin ou, si le décalage des cylindres est différent, l'affectation est redéfinie par rapport à la lacune entre les segments codeurs en fonction du décalage.

6. Procédé selon l'une des revendications 1 à 3 **caractérisé par le fait que**, dans le cas d'un moteur à un cylindre, en fonction de la position de la lacune entre les segments codeurs, l'affectation est, après l'inversion du sens de rotation, retardée par la commande en fonction de la position de la lacune entre les segments codeurs par rapport au point mort supérieur du piston.

7. Procédé selon l'une des revendications précédentes **caractérisé par le fait que**, après le déclenchement de l'allumage prématuré, on compte le nombre de segments codeurs du codeur incrémental passant devant le capteur et, si un certain nombre limite est dépassé vers le haut, on arrête le moteur.

8. Système sensoriel, notamment destiné à être mis en oeuvre dans l'un des procédés selon l'une des revendications 1 à 7, comportant un capteur, un codeur incrémental, fixé sur une pièce rotative d'un moteur à deux temps et ayant des segments codeurs répartis régulièrement sur la circonférence, et une logique de commande, **caractérisé par le fait que** le codeur incrémental comporte une lacune entre les segments codeurs, laquelle constitue une information relative à la position angulaire du vilebrequin, et que la logique de commande détermine sur la circonférence, à l'aide des segments codeurs, la vitesse angulaire du vilebrequin en temps réel, détecte, à l'aide du codeur incrémental, lors de la poursuite de la rotation du moteur en diminution de vitesse, les variations cycliques, qui sont dues aux phases de compression et d'expansion dans la au moins une chambre de combustion du moteur, de la vitesse angulaire du vilebrequin détectée pendant une rotation du moteur, génère, par affectation de chacune de ces variations à un segment codeur déterminé du codeur incrémental, une information relative à la position angulaire du vilebrequin, et détermine le sens de rotation du moteur en comptant les signaux de commande déclenchés par les segments codeurs entre la lacune entre les segments codeurs et la position du vilebrequin déterminée par calcul.

9. Système sensoriel selon la revendication 8 **caractérisé par le fait que** la lacune entre les segments codeurs est prévue, considérée dans le sens de rotation avant du moteur, 90° avant le premier ou avant le seul cylindre du moteur.

10. Système sensoriel selon l'une des revendications 8 ou 9 **caractérisé par le fait que** le codeur incrémental comprend 36 segments codeurs, dont deux sont raccourcis ou supprimés pour former la lacune entre les segments codeurs.

11. Système sensoriel selon l'une des revendications 8 à 10 **caractérisé par le fait que** le capteur est un capteur inductif.

12. Système sensoriel selon l'une des revendications 8 à 11 **caractérisé par le fait que** le capteur est un capteur de Hall.
